# EUROPÄISCHE PATENTANMELDUNG

(11) **EP 4 015 048 A1**
(43) Veröffentlichungstag der Anmeldung: **22.06.2022**
(21) Anmeldenummer: 21213852.3
(22) Anmeldetag: 10.12.2021
(51) Int. Cl.: A62B 23/02, A41D 13/11

(54) **MEDIZINISCHE MUND-NASEN-MASKE**

(30) Priorität: 18.12.2020 DE 102020134075
(71) Anmelder: Skylotec GmbH, 56566 Neuwied (DE)
(72) Erfinder: Rinklake, Kai, 56566 Neuwied (DE)
(74) Vertreter: Michalski Hüttermann & Partner Patentanwälte mbB

(57) **Zusammenfassung**

Gegenstand der Erfindung ist eine medizinische Mund-Nasen-Maske, aufweisend ein rechteckartiges Filterelement (1) zum Bedecken einer Mund- und/oder Nasenpartie einer Person mit jeweils gegenüberliegenden Quer- und Längsrändern (2, 3) und wenigstens einem elastisch streckbaren, gegenüberliegende Enden (7) aufweisenden Kopfband (6) zum Befestigen des Filterelements (1) an einem Kopf der Person, wobei an jedem Querrand (2) einem Längsrand (3) zugeordnet ein Ende (7) befestigt ist, so dass sich das nicht-gestreckte Kopfband (6) entlang des Längsrandes (3) erstreckt, eine Länge des nicht-gestreckten Kopfbandes (6) zwischen den Enden (7) einer Länge des Längsrandes (3) zwischen den Querrändern (2) entspricht, und die Querränder (2) neben den befestigen Enden (7) des Kopfbandes (6) in Richtung des nicht-gestreckten Kopfbandes (6) zurückspringen.

## Beschreibung

### Technisches Gebiet

Die Erfindung betrifft eine medizinische Mund-Nasen-Maske, aufweisend ein rechteckartiges Filterelement zum Bedecken einer Mund- und/oder Nasenpartie einer Person mit jeweils gegenüberliegenden Quer- und Längsrändern und wenigstens einem elastisch streckbaren, gegenüberliegende Enden aufweisenden Kopfband zum Befestigen des Filterelements an einem Kopf der Person, wobei an jedem Querrand einem Längsrand zugeordnet ein Ende befestigt ist, so dass sich das nicht-gestreckte Kopfband entlang des Längsrandes erstreckt, und eine Länge des nicht-gestreckten Kopfbandes zwischen den Enden einer Länge des Längsrandes zwischen den Querrändern entspricht. Die Erfindung betrifft ferner ein Verfahren zum Herstellen einer medizinische Mund-Nasen-Maske, aufweisend ein rechteckartiges Filterelement zum Bedecken einer Mund- und/oder Nasenpartie einer Person mit jeweils gegenüberliegenden Quer- und Längsrändern und wenigstens einem elastisch streckbaren, gegenüberliegende Enden aufweisenden Kopfband zum Befestigen des Filterelements an einem Kopf der Person mit, mit dem Schritt Befestigen an jedem Querrand einem Längsrand zugeordnet ein Ende, so dass sich das nicht-gestreckte Kopfband entlang des Längsrandes erstreckt, wobei eine Länge des nicht-gestreckten Kopfbandes zwischen den Enden einer Länge des Längsrandes zwischen den Querrändern entspricht,

### Hintergrund der Erfindung

Schutzmasken, abgekürzt Masken, werden zum Schutz des Gesichtes, Teilen davon sowie der Atemorgane benutzt. Als Filtermasken oder Frischluftmasken schützen Schutzmasken vor Gasen, Dämpfen, Flüssigkeitsnebel, groben und lungengängig feinen Stäuben, Krankheitserreger, Viren und/oder belästigenden Gerüchen. Unterschieden werden Masken beispielsweise in Alltagsmasken, sogenannte Behelfsmasken aus Stoff oder Community-Maske, als medizinischer Mund-Nasen-Schutz, MNS, beispielsweise nach EN 14683, filtrierende Masken, beispielsweise nach EN 149, FFP1-Maske, FFP2-Maske, N95-Maske, oder FFP3-Maske. Vorgenannte FFP-Masken werden in der Regel als Teil einer persönlichen Schutzausrüstung im Rahmen des Arbeitsschutzes in Bereichen verwendet, in denen sich gesundheitsschädliche Stoffe in der Luft befinden.

Solche Schutzmasken werden in der Regel mit einem Band am Kopf befestigt, welches entweder hinter den Ohren oder hinter dem Kopf geführt ist, um ein Filterelement der Maske an einer Mund- und/oder Nasenpartie einer Person zu fixieren. Hochwertigere Masken verfügen über zwei flexible Kopfbefestigungsbänder, auch Kopfbänder genannt, die zum Befestigen der Maske über den Kopf gezogen werden. Grundsätzlich ist zum Erreichen einer ausreichenden Filtrierwirkung wichtig, dass die Schutzmaske einfach und in definierter sowie abdichtender Wiese am Kopf befestigbar ist.

Nachteilig bei vorgenannten Kopfbändern ist jedoch, dass die verwendeten Gummibänder eine technische Grenze haben, sich also nur um einen bestimmten Faktor gegenüber ihrem nicht-gestreckten Zustand dehnen lassen, wodurch ein maximaler Kopfumfang definiert wird. Verlängert man die Kopfbänder, so dass Personen mit größerem Kopfumgang die Maske benutzen können, wird der Herstellungsprozess aufwendiger und die Maske bedarf wesentlich mehr Platz in der Verpackung. Sofern nicht nur die Kopfbänder sondern auch das Filterelement verlängert wird, führt das verlängerte Filterelement bei vielen Personen zu einem unangenehmen Tragekomfort.

### Beschreibung der Erfindung

Ausgehend von dieser Situation ist es eine Aufgabe der vorliegenden Erfindung, eine Maske anzugeben, die gegenüber den aus dem Stand der Technik bekannten Masken von Personen mit einem demgegenüber größeren Spektrum von Kopfumfängen komfortabel tragbar ist.

Die Aufgabe der Erfindung wird durch die Merkmale der unabhängigen Ansprüche gelöst. Vorteilhafte Ausgestaltungen sind in den Unteransprüchen angegeben.

Demnach wird die Aufgabe gelöst durch eine medizinische Mund-Nasen-Maske, aufweisend
ein rechteckartiges Filterelement zum Bedecken einer Mund- und/oder Nasenpartie einer Person mit jeweils gegenüberliegenden Quer- und Längsrändern und
wenigstens einem elastisch streckbaren, gegenüberliegende Enden aufweisenden Kopfband zum Befestigen des Filterelements an einem Kopf der Person, wobei
an jedem Querrand einem Längsrand zugeordnet ein Ende befestigt ist, so dass sich das nicht-gestreckte Kopfband entlang des Längsrandes erstreckt,
eine Länge des nicht-gestreckten Kopfbandes zwischen den Enden einer Länge des Längsrandes zwischen den Querrändern entspricht, und
die Querränder neben den befestigen Enden des Kopfbandes in Richtung des nicht-gestreckten Kopfbandes zurückspringen.

Ein wesentlicher Punkt der vorgeschlagenen Maske liegt darin, dass das Filterelement nicht reckeckig gestaltet ist, sondern an seinen Querrändern neben den befestigten Ebenden zurückspringt. Der zurückspringende Querrand ist bei zwei Kopfbändern beispielsweise halbelliptisch gestaltet, so dass die Längserstreckung des Filterelements in einem mittleren Bereich zwischen den gegenüberliegenden Längsrändern geringer als an den Längsrändern ist. Bedingt dadurch weist die Maske an den an den Längsrändern vorgesehenen Kopfbändern eine größere Erstreckung und derart längere Kopfbänder auf, die insofern länger als der mittlere Bereich sind. Das bedeutet, dass bei im mittleren Bereich gleich langer Längserstreckung und damit einhergehendem hohen Tragekomfort aufgrund der demgegenüber längeren Kopfbändern die vorgeschlagene Maske gegenüber dem Stand der Technik auch von Personen mit größerem Kopfumfang und derart von einem größeren Spektrum von Kopfumfängen getragen werden kann.

In der Praxis hat sich zudem gezeigt, dass die vorgeschlagene rechteckartige Form mit zurückspringenden Querrändern gegenüber einer aus dem Stand der Technik bekannten rechteckigen Form besser geeignet ist, das Filterelement gegenüber der Mund- und/oder Nasenpartie abzudichten. Mit anderen Worten erlaubt die vorgeschlagene Maske, unter Nutzung der angenehm tragbareren Form für medizinische Mund-Nasen-Masken, dennoch die Norm für partikelfiltrierende FFP-Masken, englisch filtering face piece, zu erreichen, ohne jedoch die Form einer demgegenüber weniger komfortabel tragbaren FFP-Maske aufzuweisen.

Als medizinische Mund-Nasen-Schutz, abgekürzt MNS,-Maske, auch medizinische Mund-Nasen-Maske, chirurgische Maske, medizinische Gesichtsmaske, Klinikmaske, OP-Gesichtsmaske oder Hygienemaske genannt, wird grundsätzlich ein Medizinprodukt zur Reduzierung der Übertragung von Krankheitserregern durch Sekrettröpfchen verstanden. Das Filterelement weist in der Regel drei Lagen Vliesstoff auf, von denen die mittlere Lage mit gegenüber den äußeren Lagen wesentlich feineren Fasern Viren und Bakterien tragende Tröpfchen aufnimmt. Das Filterelement soll dicht an der Mund- und/oder Nasenpartie der die Maske tragenden Person anliegen, um sowohl eingeatmete als auch ausgeatmete Luft zu filtern. Zu diesem Zweck ist das wenigstens eine elastisch streckbare Kopfband vorgesehen, welches zum Befestigen des Filterelements um den Kopf herumführbar ist.

Das Kopfband ist bevorzugt als Gummiband gestaltet, welches für einen erhöhten Tragekomfort von einem Stoff, insbesondere Vliesstoff umgeben ist. Die gegenüberliegenden Enden des Kopfbandes sind an den gegenüberliegenden Querrändern befestigt, beispielsweise durch Schweißen, insbesondere Ultraschallschweißen, Kleben oder Prägen. Bevorzugt reicht das Kopfband bis an den Querrand heran und/oder weist eine Breite von 10 oder 15 mm auf. Entsprechend bedeutet, dass die Länge des nicht-gestreckten Kopfbandes zwischen den Enden der Länge des Längsrandes zwischen den Querrändern entspricht, dass das Kopfband genau gleich lang wie die Erstreckung des Filterelements an dem Querrand sein kann, jedoch ebenso bis zu 1%, 2%, 5% oder 10% länger oder kürzer. Bevorzugt ist das Kopfband nur an seinen Enden an dem Filterelement befestigt, so dass sich durch Strecken des Kopfbandes zwischen Kopfband und dem Längsrand eine Öffnung einstellt, durch die der Kopf zum Befestigen der Maske an diesem führbar ist.

Zurückspringen bedeutet insbesondere, dass die Querränder neben den befestigen Enden in Richtung eines Mittelpunkts des Filterelements zurückgenommen sind, beispielsweise halbellipsenartig ausgeschnitten sind, so dass derart die Längserstreckung des Filterelements im ausgeschnittenen, mittleren Bereich geringer als an den Längsrändern ist. Mit anderen Worten erstreckt sich das Kopfband in Längserstreckung an dem Längsrand über den zurückgesprungenen Bereich hinaus. Im mittleren, zurückspringenden Bereich weist das Filterelement bevorzugt eine Längserstreckung von typischerweise 175 mm auf, wie auch bei Filterelementen bei aus dem Stand der Technik bekannten Masken üblich. An den Längsrändern weist das vorgeschlagene Filterelement und derart auch die Kopfbänder eine Längserstreckung von typischerweise 200 mm auf, so dass die Querränder an den Längsrändern den mittleren, zurückspringenden Bereich an beiden Querseiten um jeweils 12,5 mm überragen. Neben den befestigen Enden des Kopfbandes zurückspringen bedeutet insbesondere, dass im Bereich des Kopfbandes der Querrand nicht zurückspringt.

Die Maske ist bevorzugt als Atemschutzmaske ausgebildet, insbesondere als Halbmaske gestaltet, vorzugsweise zur Verwendung als filtrierende Maske (FFP), insbesondere zum Verhindern des Einatmens von schädlichen Partikeln und zum Verringern einer Infektion mit Krankheitserregern durch Mund und/oder Nase, und/oder zum Verwenden als insbesondere aerosolfiltrierende Atemschutzmaske und/oder Filterpartikelmaske, weiter insbesondere zum Verhindern eines Übertragens von Krankheitserregern durch Tröpfcheninfektion und/oder insbesondere zum Verringern einer Keim-, insbesondere Viruslast, beispielsweise bei epidemischer oder pandemischer Ausbreitung von Infektionskrankheiten, wie beispielsweise COVID-19. Die Schutzmaske ist vorzugsweise als partikelfiltrierende Halbmaske gemäß der EN 149:2001 oder EN 149:2001+A1:2009 ausgebildet, insbesondere FFP-1, FFP-2 oder FFP-3 Maske. Ferner kann die Maske nach EN-Normen 136, 140, 143, 149, 1827, 12941 und/oder 12942 ausgeführt sein.

Nach einer bevorzugten Weiterbildung weist die Maske zwei Kopfbänder auf, die den gegenüberliegenden Längsrändern zugeordnet sind. Bevorzugt sind die Kopfbänder beabstandet und gegenüberliegend angeordnet. Mittels der zwei Kopfbänder ist die Maske lagesicher einmal am oberen Hinterkopfbereich und einmal am unteren Hinterkopfbereich befestigbar.

Gemäß einer anderen bevorzugten Weiterbildung springen die Querränder halbellipsenartig, kreisartig oder reckeckartig zurück. Der zurückgesprungene Bereich kann derart beispielsweise halbkreisartig gestaltet sein. Nach einer noch anderen bevorzugten Weiterbildung erstreckt sich das Kopfband im nicht-gestreckten Zustand parallel und/oder bündig zu dem Längsrand und/oder liegt berührend auf dem Filterelement auf. Das Kopfband, auch Kopfbefestigungsband genannt, ist bevorzugt als textiles, gummiartiges, elastisches und/oder flaches Band, insbesondere als Flachband, gestaltet.

Gemäß einer anderen bevorzugten Weiterbildung weist das Filterelement mehrere Lagen Vliesstoff auf, welche Lagen entlang der Quer- und Längsränder miteinander verbunden sind und die Verbindung der Querränder neben den befestigen Enden des Kopfbandes zurückspringt. Die Lagen sind insbesondere übereinander vorgesehen und vorzugsweise miteinander verklebt, verbunden und/oder vernäht. Die Lagen können ein Gewebe, Gewirk, Gestrick, Gestick, Gelege und/oder ein Textilverbundstoff, insbesondere ein Vlies oder Gewebe, umfassen. Derart kann das Filterelement aus textilen Fasern bestehen und/oder solche aufweisen, wobei als textile Fasern natürliche Fasern, vorzugsweise Wolle oder Baumwolle, und/oder synthetische Fasern, vorzugsweise synthetische Fasern (Chemiefasern) wie zellulosische Fasern, beispielswiese Viskosefasern, verwendet werden, insbesondere aus der Gruppe von Polyestern (PES), Polyolefinen, wie Polyethylen (PE) und Polypropylen (PP), Polyvinylchlorid (CLF), Polyvinylidenchlorid (CLF), Acetat (CA), Triacetat (CTA), Polyacryl (PAN), Polyamid (PA), Polyvinylalkohol (PVAL), Polyurethanen, Polyvinylestern, (Meth-)Acrylaten sowie deren Mischungen. Die vorgenannten Kurzzeichen für die textile Fasern entstammen der DIN 60001-4 (August 1991). Die Maske kann weitere Gewebelagen beispielsweise als Zwischenlagen mit unterschiedlichen Funktion enerhalten, beispielweise zur zusätzlichen Filterung, Abdichtung, Feuchtigkeitsaufnahme usw.

Ferner kann das Filterelement zwecks der filtrierenden Wirkung ein zu Textilverbundstoffen zählendes, flexibles, poröses Flächengebilde aufweisen, welches nicht durch klassischen Methoden der Gewebebindung von Kette und Schuss oder durch Maschenbildung sondern durch Verschlingung und/oder kohäsive und/oder adhäsive Verbindungen von textile Fasern hergestellt ist. Vliese sind im allgemeinen lockere Materialien aus Spinnfasern oder Filamenten, insbesondere aus synthetischen Fasern bzw. Chemiefasern, beispielsweise Polypropylen, Polyester, Viskose etc., hergestellt, deren Zusammenhalt durch die den Fasern eigene Haftung gegeben ist. Einzelfasern können eine Vorzugsrichtung aufweisen, sogenannte orientierte oder Kreuzlage-Vliese, oder aber auch ungerichtet sein, sogenannte Wirr-Vliese. Bevorzugt ist der mittlere Durchmesser der textilen Fasern des Filterelements höchstens 100 µm, insbesondere höchstens 30 µm, vorzugsweise höchstens 20 µm, bevorzugt höchstens 10 µm, besonders bevorzugt höchstens 5 µm, ganz besonders bevorzugt höchstens 2 µm. Im Allgemeinen sollte der Durchmesser der textilen Fasern des Filterelements im Bereich von 0,05 bis 50 µm, insbesondere 0,1 bis 50 µm, vorzugsweise 0,2 bis 30 µm, besonders bevorzugt 0,2 bis 20 µm, ganz besonders bevorzugt 0,5 bis 10 µm, liegen.

Die Vliese können mechanisch verfestigt werden durch Vernadeln, Vermaschen oder durch Verwirbeln mittels scharfer Wasserstrahlen, sogenannte Spunlaced-Vliese. Vliese können ferner beispielsweise durch Spunbonding, Meltblow-Verfahren und bevorzugt durch Elektrospinning hergestellt werden. Adhäsiv verfestigte Vliese können durch Verkleben der Fasern mit flüssigen Bindemitteln, beispielsweise Acrylatpolymere, SBR/NBA, Polyvinylester oder Polyurethandispersionen entstehen, oder durch Schmelzen bzw. Auflösen von sogenannten Bindefasern, die dem Vlies bei der Herstellung beigemischt werden. Bei der kohäsiven Verfestigung werden die Faseroberflächen durch geeignete Chemikalien angelöst und durch Druck verbunden oder bei erhöhter Temperatur verschweißt. Vliese aus sogenannten Spinnvliesen, d.h. durch Erspinnen und anschließendes Ablegen, Aufblasen oder Aufschwämmen auf ein Transportband hergestellte Flächengebilde, nennt man Spinnvliesstoffe (Englisch: Spunbondeds). Das Filterelement kann in seiner Form an das Gesicht der Person zum Ausbilden einer sogenannter CUP Maske angepasst sein oder zum Ausbilden einer sogenannten Faltmaske faltbar gestaltet sein.

Das Filterelement kann eine mittlere Porengröße oder mittlere Maschenweite - je nach Art der Gewebelage - von größer 1 µm, insbesondere größer 10 µm, vorzugsweise größer 50 µm, besonders bevorzugt größer 100 µm, oder mehr als 200 µm, aufweisen. Auf diese Weise kann eine gute Abscheiderate in Bezug auf Partikel und Aerosole und/oder ein geringer Atemwiderstand erreicht werden. Ferner oder zusätzlich kann das Filterelement ein elektrostatisches Material, insbesondere ein Elektret, umfassen, durch welches kleine Staubpartikel und Flüssigkeitstropfen durch elektrostatische Kräfte bindbar sind. Besonders bevorzugt liegt das Verhältnis bzw. der Quotient der mittleren Porengröße oder Maschenweite zum mittleren Durchmesser der textilen Fasern des Filterelements im Bereich von 0,1 bis 2.000, insbesondere 1 bis 500, vorzugsweise 5 bis 350, besonders bevorzugt 10 bis 300, ganz besonders bevorzugt 25 bis 250, variieren. Insbesondere sollte das Verhältnis bzw. der Quotient der mittleren Porengröße oder Maschenweite zum mittleren Durchmesser der textilen Fasern des Filterelements höchstens 2.000, insbesondere höchstens 500, vorzugsweise höchstens 350, besonders bevorzugt höchstens 300, ganz besonders bevorzugt höchstens 250, betragen. Jedoch sollte das Verhältnis bzw. der Quotient der mittleren Porengröße oder Maschenweite zum mittleren Durchmesser der textilen Fasern des Filterelements mindestens 0,1, insbesondere mindestens 1, bevorzugt mindestens 5, besonders bevorzugt mindestens 10, ganz besonders bevorzugt mindestens 25, noch mehr bevorzugt mindestens 40, betragen. Auf diese Weise werden besonders effiziente Abscheideraten in Bezug auf Krankheitserreger und Aerosole erreicht.

Um eine effiziente Abscheiderate in Bezug auf Krankheitserreger zu erreichen, kann das Filterelement einen mittleren Wirkungsgrad Em nach DIN EN 779 (Juli 1993) von mindestens 40 %, insbesondere mindestens 50 %, vorzugsweise mindestens 70 %, besonders bevorzugt mindestens 90 %, ganz besonders bevorzugt mindestens 95 %, aufweisen. Weiterhin kann das Filterelement zu diesem Zweck einen mittleren Abscheidegrad Am nach DIN EN 779 (Juli 1993) von mindestens 50 %, insbesondere mindestens 70 %, vorzugsweise mindestens 90 %, besonders bevorzugt mindestens 95 %, ganz besonders bevorzugt mindestens 99 %, aufweisen. Vorteilhafterweise ist das Filterelement derart ausgebildet, dass sie bei einer Anströmgeschwindigkeit von 0,1 m/s eine mittlere Abscheiderate gegenüber Partikeln und/oder Aerosolen mit Durchmessern im Bereich von 1 bis 100 µm von mindestens 80 %, insbesondere mindestens 90 %, vorzugsweise mindestens 95 %, aufweist.

Nach einer noch anderen bevorzugten Weiterbildung weist die Maske einen Schaumstoffbügel auf, welcher mittig an einem der Längsränder angeordnet ist. Der Schaumstoffbügel kann einen integrierten flexiblen Metallbügel aufweisen, welcher in den Längsrand integriert ist. Durch den Schaumstoffbügel lässt sich die Maske an einen Nasenrücken anpassen, um ein Gesichtsfeld frei zu halten und einen Atemluft-Ein- und -Austritt nach oben zu minimieren, so dass das Filterelement insbesondere umlaufend auf der Mund- und/oder Nasenpartie aufliegt.

Die Aufgabe wird weiterhin gelöst durch ein Verfahren zum Herstellen einer medizinische Mund-Nasen-Maske, aufweisend
ein rechteckartiges Filterelement zum Bedecken einer Mund- und/oder Nasenpartie einer Person mit jeweils gegenüberliegenden Quer- und Längsrändern und
wenigstens einem elastisch streckbaren, gegenüberliegende Enden aufweisenden Kopfband zum Befestigen des Filterelements an einem Kopf der Person, mit dem Schritt:
   Befestigen an jedem Querrand einem Längsrand zugeordnet ein Ende, so dass sich das nicht-gestreckte Kopfband entlang des Längsrandes erstreckt, wobei
   eine Länge des nicht-gestreckten Kopfbandes zwischen den Enden einer Länge des Längsrandes zwischen den Querrändern entspricht, und
   die Querränder neben den befestigen Enden des Kopfbandes in Richtung des nicht-gestreckten Kopfbandes zurückspringen.

Das Befestigen des Endes an dem Querrand erfolgt beispielsweise durch Verkleben, Verschweißen, Vernähen oder Prägen. Das Ende wird insbesondere flächig, beispielsweise in einem quadratischen Endbereich, mit dem Filterelement verbunden.

Nach einer bevorzugten Weiterbildung weist das Verfahren den Schritt auf:
Einkürzen der Querränder neben den befestigen Enden des Kopfbandes in Richtung des nicht-gestreckten Kopfbandes zum Erhalten der zurückgesprungenen Querränder.

Das Einkürzen kann durch Stanzen, Ausschneiden oder Lasern insbesondere in einem automatisierten Prozess erfolgen. Alternativ kann das Filterelement bereits rechteckartig mit zurückspringenden Querrändern als Ausgangsmaterial bereitgestellt werden.

Gemäß einer anderen bevorzugten Weiterbildung weist das Verfahren den Schritt auf:
Halbellipsenartiges, kreisartiges oder reckeckartiges Einkürzen der Querränder.

Nach einer noch anderen bevorzugten Weiterbildung weist das Filterelement mehrere Lagen Vliesstoff auf und weist das Verfahren den Schritt auf:
Verbinden der Lagen entlang der Quer- und Längsränder miteinander, wobei die Verbindung der Querränder neben den befestigen Enden des Kopfbandes zurückspringt. Gemäß einer anderen bevorzugten Weiterbildung erstreckt sich das Kopfband im nicht-gestreckten Zustand parallel und/oder bündig zu dem Längsrand und/oder liegt berührend auf dem Filterelement auf.

Weitere Ausgestaltungen und Vorteile des Verfahrens ergeben sich für den Fachmann in Analogie zu der oben beschriebenen Maske.

### Kurze Beschreibung der Zeichnungen

Nachfolgend wird die Erfindung unter Bezugnahme auf die anliegenden Zeichnungen anhand bevorzugter Ausführungsbeispiele näher erläutert.

In den Zeichnungen zeigen
- Fig. 1: aus dem Stand der Technik bekannte medizinische Mund-Nasen-Maske in rückseitiger Draufsicht,
- Fig. 2: eine medizinische Mund-Nasen-Maske gemäß einem bevorzugten Ausführungsbeispiel in vorderseitiger Draufsicht, und
- Fig. 3: die medizinische Mund-Nasen-Maske gemäß dem bevorzugten Ausführungsbeispiel in rückseitiger Teildraufsicht.

### Detaillierte Beschreibung der Ausführungsbespiele

Fig. 1 zeigt eine aus dem Stand der Technik bekannte medizinische Mund-Nasen-Maske in rückseitiger Draufsicht, die ein Filterelement 1 zum Bedecken einer Mund- und/oder Nasenpartie einer Person aufweist. Das Filterelement 1 weist eine reckeckige, flache Form mit jeweils gegenüberliegenden sich linear erstreckenden Quer- und Längsrändern 2, 3 auf.

Das Filterelement 1 besteht aus drei rechteckigen Lagen 4 Vliesstoff, von denen die mittlere Lage 4 gegenüber den äußeren Lagen 4 wesentlich feinere wirrgelegte Fasern aufweist, um Viren und Bakterien tragende Tröpfchen aufzunehmen. Die äußeren Lagen 4 weisen Spunbond-Materialien auf, während die mittlere Lage im Meltblown-Verfahren hergestellt ist. Ebenso kann das Filterelement 1 nur zwei Lagen 4 aufweisen, wobei die Meltblown-Lage 4 außen vorgesehen ist. Die einzelnen Lagen 4 Vliesstoff erstrecken sich bis hin zu den Quer- und Längsrändern 2, 3. Umlaufend entlang und beabstandet zu den Quer- und Längsrändern 2, 3 sind die Lagen 4 Vliesstoff mittels einer Prägung 5 miteinander ortsfest verbunden. Die Prägung 5 ist vorliegend durch Stanzen ausgeführt, kann jedoch ebenso ein Verkleben oder Verschweißen, oder Vernähen umfassen.

Die Maske weist ferner zwei elastisch streckbare Kopfbänder 6 auf, mittels derer das Filterelement 1 an einem Kopf der Person befestigbar ist. Die gegenüberliegenden Enden 7 der Kopfbänder 6 sind an den gegenüberliegenden Querrändern 2 einem jeweiligen Längsrand 3 zugeordnet mittels Prägung 5 befestigt. Die Länge jedes nicht-gestreckten Kopfbandes 6 zwischen den Enden 7 entspricht einer Länge des Längsrandes 3 zwischen den Querrändern 2, so dass sich das nicht-gestreckte Kopfband 6 entlang des Längsrandes 3 erstreckt, wie anhand des unteren in Fig. 1 dargestellten Kopfbandes 6 ersichtlich. Derart erstreckt sich das Kopfband 6 im nicht-gestreckten Zustand parallel und bündig zu dem oberen Längsrand 2 und liegt entlang seiner Erstreckung berührend auf dem Filterelement auf. Das obere in Fig. 1 dargestellte Kopfband 6 ist mittels einer Hand der Person von dem Filterelement 1 abgehoben und derart gestreckt, sodass die Maske zum Befestigen derselben an dem Kopf mit einer zwischen gestrecktem Kopfband 6 und Längsrand 3 entstandenen Öffnung auf den Kopf aufsetzbar ist und am Kopf klemmt.

Fig. 2 zeigt eine medizinische Mund-Nasen-Maske gemäß einem bevorzugten Ausführungsbeispiel in vorderseitiger Draufsicht. Die in Fig. 2 gezeigte Maske ist analog zu der in Fig. 1 Maske gestaltet, beispielsweise mit drei Lagen 4 Vliesstoff. Allerdings springen die Querränder 2 der in Fig. 2 gezeigten Maske neben den befestigen Enden 7 des Kopfbandes 6 jeweils in Richtung des nicht-gestreckten Kopfbandes 6 zurück, so dass die Querränder 2 gegenüber der linearen Erstreckung in Fig. 1 nunmehr eine halbellipsenartige, zum Mittelpunkt des Filterelements 1 gerichtete Form zwischen den jeweiligen Enden 7 der Kopfbänder 6 an jedem Querrand 2 aufweisen. Alternativ können die beiden Querränder 2 auch kreisartig oder reckeckartig hin zum Mittelpunkt des Filterelements 1 zurückspringen.

Die in Fig. 1 gezeigte Maske weist entlang ihrer Längsränder 3 jeweils eine Längserstreckung von 175 mm. Die Kopfbänder 6 weisen die gleiche Erstreckung von 175 mm auf. Die in Fig. 2 gezeigte Maske weist zwischen den Querrändern 2 und zwischen jeweiligen Enden 7 der Kopfbänder 6 ebenso eine Längserstreckung von 175 mm auf, wie aus Fig. 3 ersichtlich, in der die Maske der Fig. 2 in rückseitiger Ansicht gezeigt ist. Demgegenüber weist die in Fig. 2 gezeigte Maske entlang ihrer Längsränder 3 jeweils eine Längserstreckung von 200 mm auf. Die Kopfbänder 6 weisen ebenso im nicht-gestreckten Zustand eine Längserstreckung von 200 mm auf.

Die vorgeschlagene in Fig. 2 gezeigte Maske ist also im Bereich der Längsränder 3 länger als die in Fig. 1 gezeigte aus dem Stand der Technik bekannte Maske, während die Maske im mittleren Bereich zwischen den jeweiligen Enden 7 der Kopfbänder 6 an einem Querrand 2 gleich groß bzw. schmaler gegenüber den Längsrändern 3 ist. Bedingt dadurch lässt sich die vorgeschlagene Maske auch von Personen mit größerem Kopfumfang tragen, wobei der Sitz der Maske im mittleren Bereich ebenso angenehm ist. Die vorgeschlagene Maske weist demnach in Draufsicht keine rechteckige sondern eine rechteckartige Form auf, die längere Kopfbänder 6 bei schmalerer Form mit mittleren Bereich ermöglicht. Derart liegt die vorgeschlagene Maske aufgrund der schmalen Form im mittleren Bereich dicht am Gesicht der Person an und filtert sowohl eingeatmete als auch ausgeatmete Luft. Entsprechend springt die Prägung 5 zur Verbindung der Querränder 3 neben den befestigen Enden 7 des Kopfbänder 6 zurück.

Wie ansatzweise in Fig. 3 angedeutet, weist die Maske ferner einen Schaumstoffbügel 8 auf, welcher mittig an einem der Längsränder 3 angeordnet ist. Der Schaumstoffbügel 8 weist einen integrierten flexiblen Metallbügel auf, mittels dessen das Filterelement 1 an einen Nasenrücken der Person anpassbar ist, um ein Gesichtsfeld der Person frei zu halten und einen Atemluft-Ein- und -Austritt nach oben zu minimieren.

Zum Herstellen der Mund-Nasen-Maske kann zunächst das rechteckartige Filterelement 1 zum Bedecken der Mund- und/oder Nasenpartie der Person mit jeweils gegenüberliegenden Quer- und Längsrändern 2, 3 und wenigstens ein elastisches streckbares Kopfband 6 zum Befestigen des Filterelements 1 an dem Kopf der Person mit gegenüberliegenden Enden 7 bereitgestellt werden. In einem ersten Schritt wird an jedem Querrand 2 einem Längsrand 3 zugeordnet ein Ende 7 mittels einer Prägung 5 befestigt, so dass sich das nicht-gestreckte Kopfband 6 entlang des Längsrandes 3 erstreckt und die Länge des nicht-gestreckten Kopfbandes 6 zwischen den Enden 7 der Länge des Längsrandes 3 zwischen den Querrändern 2 entspricht. In einem zweiten Schritt werden die Querränder 2 neben den befestigen Enden 7 des Kopfbandes 6 in Richtung des nicht-gestreckten Kopfbandes 6 zum Erhalten der zurückgesprungenen Querränder 2 halbellipsenartig eingekürzt.

Die beschriebenen Ausführungsbeispiels sind lediglich Beispiele, die im Rahmen der Ansprüche auf vielfältige Weise modifiziert und/oder ergänzt werden können. Jedes Merkmal, das für ein bestimmtes Ausführungsbeispiel beschrieben wurde, kann eigenständig oder in Kombination mit anderen Merkmalen in einem beliebigen anderen Ausführungsbeispiel genutzt werden. Jedes Merkmal, dass für ein Ausführungsbeispiel einer bestimmten Kategorie beschrieben wurde, kann auch in entsprechender Weise in einem Ausführungsbeispiel einer anderen Kategorie eingesetzt werden.

### Bezugszeichenliste

| | |
|---|---|
| Filterelement | 1 |
| Querrand | 2 |
| Längsrand | 3 |
| Lage | 4 |
| Prägung | 5 |
| Kopfband | 6 |
| Ende | 7 |
| Schaumstoffbügel | 8 |

## Patentansprüche

1. Medizinische Mund-Nasen-Maske, aufweisend
ein rechteckartiges Filterelement (1) zum Bedecken einer Mund- und/oder Nasenpartie einer Person mit jeweils gegenüberliegenden Quer- und Längsrändern (2, 3) und
wenigstens einem elastisch streckbaren, gegenüberliegende Enden (7) aufweisenden Kopfband (6) zum Befestigen des Filterelements (1) an einem Kopf der Person, wobei
an jedem Querrand (2) einem Längsrand (3) zugeordnet ein Ende (7) befestigt ist, so dass sich das nicht-gestreckte Kopfband (6) entlang des Längsrandes (3) erstreckt,
eine Länge des nicht-gestreckten Kopfbandes (6) zwischen den Enden (7) einer Länge des Längsrandes (3) zwischen den Querrändern (2) entspricht, und
die Querränder (2) neben den befestigen Enden (7) des Kopfbandes (6) in Richtung des nicht-gestreckten Kopfbandes (6) zurückspringen.

2. Maske nach dem vorhergehenden Anspruch, mit zwei Kopfbändern (6), die den gegenüberliegenden Längsrändern (3) zugeordnet sind.

3. Maske nach einem der vorhergehenden Ansprüche, wobei die Querränder (2) halbellipsenartig, kreisartig oder reckeckartig zurückspringen.

4. Maske nach einem der vorhergehenden Ansprüche, wobei sich das Kopfband (6) im nicht-gestreckten Zustand parallel und/oder bündig zu dem Längsrand (3) erstreckt und/oder berührend auf dem Filterelement (1) aufliegt.

5. Maske nach einem der vorhergehenden Ansprüche, wobei das Filterelement (1) mehrere Lagen (4) Vliesstoff aufweist, welche Lagen (4) entlang der Quer- und Längsränder (2, 3) miteinander verbunden sind und die Verbindung der Querränder (2) neben den befestigen Enden (7) des Kopfbandes (6) zurückspringt.

6. Maske nach einem der vorhergehenden Ansprüche, mit einem Schaumstoffbügel (8), welcher mittig an einem der Längsränder (3) angeordnet ist.

7. Verfahren zum Herstellen einer medizinische Mund-Nasen-Maske, aufweisend
ein rechteckartiges Filterelement (1) zum Bedecken einer Mund- und/oder Nasenpartie einer Person mit jeweils gegenüberliegenden Quer- und Längsrändern (2, 3) und
wenigstens einem elastisch streckbaren, gegenüberliegende Enden (7) aufweisenden Kopfband (6) zum Befestigen des Filterelements (1) an einem Kopf der Person, mit den Schritten;
Befestigen an jedem Querrand (2) einem Längsrand (3) zugeordnet ein Ende (7), so dass sich das nicht-gestreckte Kopfband (6) entlang des Längsrandes (3) erstreckt, wobei
eine Länge des nicht-gestreckten Kopfbandes (6) zwischen den Enden (7) einer Länge des Längsrandes (3) zwischen den Querrändern (2) entspricht, und
die Querränder (2) neben den befestigen Enden (7) des Kopfbandes (6) in Richtung des nicht-gestreckten Kopfbandes (6) zurückspringen.

8. Verfahren nach dem vorhergehenden Verfahrensanspruch, mit dem Schritt:
Einkürzen der Querränder (2) neben den befestigen Enden (7) des Kopfbandes (6) in Richtung des nicht-gestreckten Kopfbandes (6) zum Erhalten der zurückgesprungenen Querränder (2).

9. Verfahren nach dem vorhergehenden Verfahrensanspruch, mit dem Schritt:
Halbellipsenartiges, kreisartiges oder reckeckartiges Einkürzen der Querränder (2).

10. Verfahren nach einem der vorhergehenden Verfahrensansprüche, wobei das Filterelement (1) mehrere Lagen (4) Vliesstoff aufweist, mit dem Schritt:
Verbinden der Lagen (4) entlang der Quer- und Längsränder (2, 3)miteinander, wobei die Verbindung der Querränder (2) neben den befestigen Enden (7) des Kopfbandes (6) zurückspringt.

11. Verfahren nach einem der vorhergehenden Verfahrensansprüche, wobei sich das Kopfband (6) im nicht-gestreckten Zustand parallel und/oder bündig zu dem Längsrand (3) erstreckt und/oder berührend auf dem Filterelement (1) aufliegt.
